# EUROPÄISCHE PATENTSCHRIFT

(11) **EP 0 548 396 B1**
(45) Veröffentlichungstag und Bekanntmachung des Hinweises auf die Patenterteilung: **22.02.1995**
(21) Anmeldenummer: 91122141.4
(22) Anmeldetag: 23.12.1991
(51) Int. Cl.: B01F 5/00, F15D 1/00, F23D 14/24, F23D 17/00

(54) **Vorrichtung für die Vermischung zweier gasförmiger Komponenten und Brenner, in welchem diese Vorrichtung eingesetzt wird**
Device for mixing of two gaseous components and burner in which this device is applied
Dispositif servant à mélanger deux composants gazeux et brûleur dans lequel ce dispositif est appliqué

(43) Veröffentlichungstag der Anmeldung: 30.06.1993
(73) Patentinhaber: ASEA BROWN BOVERI AG, 5400 Baden (CH)
(72) Erfinder: Breidenthal, Robert E. Prof. Dr., University of Washington, Seattle (US); Keller, Jakob, Dr., CH-5605 Dottikon (CH)

(56) Entgegenhaltungen:
- EP-A- 0 031 206
- EP-A- 0 321 809

## Beschreibung

### TECHNISCHES GEBIET

Die Erfindung geht aus von einer Vorrichtung für die Vermischung zweier gasförmiger Komponenten gemäss dem Oberbegriff des Anspruchs 1 und von einem Brenner gemäss dem Oberbegriff des Anspruchs 8.

### STAND DER TECHNIK

Aus der Patentanmeldung EP-A-0 031 206 ist ein mit Luft und einem brennbaren Gas betriebener Brenner bekannt, der eine Mittelachse aufweist, die gleichzeitig auch die Achse der Einströmung der Verbrennungsluft darstellt. Der Brenner weist einen Einströmkanal für die Verbrennungsluft auf, der in einen Einströmspalt mündet. Der Einströmspalt weist ein düsenartiges Engnis auf. Nach diesem Engnis führen Einströmdüsen das brennbare Gas zu. Die Vermischung der beiden gasförmigen Komponenten erfolgt im Bereich nach dem Engnis. Das düsenartige Engnis weist eine gleichmässig breite Öffnung auf, sodass die Intensität der sich im Engnis ausbildenden Luftwirbel vergleichsweise gering ist, was sich auf die Güte der Vermischung auswirkt.

Aus der Patentschrift EP-B-0 321 809 ist ein Brenner mit zwei hohlen Teilkegelkörpern bekannt, deren parallel zueinander verlaufenden Mittelachsen gegeneinander versetzt sind. Dieser Brenner weist zwei tangential ausgerichtete Einströmspalte für die Verbrennungsluft auf. Im Bereich der Einströmspalte wird der Verbrennungsluft mittels Einströmdüsen gasförmiger Brennstoff zugemischt.

### DARSTELLUNG DER ERFINDUNG

Hier will die Erfindung Abhilfe schaffen. Die Erfindung, wie sie in den unabhängigen Ansprüchen gekennzeichnet ist, löst die Aufgabe, eine Vorrichtung für die Vermischung zweier gasförmiger Komponenten zu schaffen, welche besonders intensive Wirbel, wie sie zu einer besonders innigen und gleichförmigen Vermischung der Komponenten nötig sind, erzeugt, und einen Brenner anzugeben, dessen Fähigkeit, eine möglichst gleichförmige Primärtemperaturverteilung zu erzeugen, durch diese Vorrichtung vorteilhaft gesteigert wird.

Die durch die Erfindung erreichten Vorteile sind im wesentlichen darin zu sehen, dass durch einfache Massnahmen im Bereich der Zuströmung einer der gasförmigen Komponenten, eine besonders innige, gleichförmige und schnelle Vermischung der beiden Komponenten erreicht wird. Wird diese Vorrichtung in einem Brenner der beschriebenen Art eingesetzt, so wird eine besonders gleichförmige Vermischung der Verbrennungsluft mit dem gasförmigen Brennstoff vor dem Einsetzen der Reaktion erreicht, woraus eine sehr gute Verbrennungscharakteristik resultiert, insbesondere wird das Auftreten von unerwünschten Verbrennungsprodukten, wie z.B. NOx, vorteilhaft reduziert. Zudem wird der Brennstoff auch besser ausgenutzt, wodurch die Entstehung von ungesättigten Kohlenwasserstoffverbindungen und von Kohlenmonoxid unterdrückt wird.

Der unregelmässig ausgebildete Querschnitt des Einströmspalts hat zur Folge, dass im Bereich um die seitlichen Kanten der den Querschnitt stellenweise einengenden Rampen eine besonders intensive Wirbelbildung der zuströmenden Verbrennungsluft auftritt. Mit dem im Bereich zwischen den Rampen eingespritzten brennbaren Gas ist deshalb eine besonders innige und wirksame Vermischung möglich. Diese Wirbel sind derart intensiv, dass sie auch teilweise in den Bereich stromabwärts der Abreisskante der Rampen wirken und das dort durch zusätzliche Einspritzdüsen eingespritzte brennbare Gas ebenfalls in den besonders intensiven Mischvorgang einbeziehen.

Die weiteren Ausgestaltungen der Erfindung sind Gegenstände der abhängigen Ansprüche.

Die Erfindung, ihre Weiterbildung und die damit erzielbaren Vorteile werden nachstehend anhand der Zeichnung, welche lediglich einen möglichen Ausführungsweg darstellt, näher erläutert.

### KURZE BESCHREIBUNG DER ZEICHNUNG

Es zeigen:
- Fig.1: eine erste Ausgestaltung der Erfindung,
- Fig.2: einen schematischen Teilschnitt durch die Anordnung gemäss Fig.1, und
- Fig.3: einen weiteren schematischen Teilschnitt.

Bei allen Figuren sind gleich wirkende Elemente mit gleichen Bezugszeichen versehen.

### WEGE ZUR AUSFÜHRUNG DER ERFINDUNG

Die Fig. 1 zeigt in schematischer, stark vereinfachter, perspektivischer Darstellung einen der Brenner 1 einer Gasturbinenanlage. Dieser Brenner 1 kann auch in anderen Anlagen, in denen heisse Gase erzeugt werden, eingesetzt werden. Der Brenner 1 besteht aus zwei hohlen Teilkegelkörpern 2, 3, deren Mittelachsen parallel verlaufen und in radialer Richtung gegeneinander versetzt sind. Am Brennerende verbindet ein Kragen 4, der nur teilweise dargestellt ist, die Teilkegelkörper 2, 3 miteinander. Die übrigen Halterungen für den Brenner 1 und auch die Zuströmkanäle für die Verbrennungsluft sind der besseren Anschaulichkeit halber nicht dargestellt. Durch die Versetzung der Teilkegelkörper 2, 3 entstehen zwei Einströmspalte 5 jeweils zwischen einer äusseren Kante 6 und einer dieser benachbarten inneren Kante 7 der Teilkegelkörper 2, 3. Die beiden Teilkegelkörper 2, 3 weisen jeweils den gleichen Oeffnungswinkel auf. Im Bereich der Spitze der Teilkegelkörper 2, 3 ist eine Brennerdüse 8 angedeutet mit einem Pfeil 9, der die Zufuhr von flüssigem Brennstoff in die Brennerdüse 8 zeigt. Der Brenner 1 kann jedoch auch ohne die Brennerdüse 8 anzuspeisen betrieben werden.

An jede der äusseren Kanten 6 ist ein Leitblech 10 in der Regel starr angefügt. Es ist aber auch vorstellbar, dieses Leitblech 10 verstellbar anzubringen. Zwischen jedem Leitblech 10 und der gegenüberliegenden Aussenwand des entsprechenden der Teilkegelkörper 2 oder 3 ist ein Einströmkanal 11 ausgebildet, der in den Einströmspalt 5 mündet. In Fig. 2 ist der Verlauf des Einströmkanals 11 schematisch dargestellt. Pfeile 12 deuten die Einströmung der Verbrennungsluft an, die durch den Einströmspalt 5 nahezu tangential in das Innere der Teilkegelkörper 2, 3 einströmt. Die übrige Zuführung der Verbrennungsluft ist nicht dargestellt. Entlang der äusseren Kante 6 sind Einströmdüsen 13 vorgesehen für das Einbringen von gasförmigen oder gasförmig aufbereitetem Brennstoff in den Bereich des Einströmspaltes 5. Der zugehörige Brennstoffzuführungskanal, der aussen am Brenner 1 liegt, ist in Fig. 1 der besseren Uebersicht halber nicht dargestellt, in Fig. 2 ist der Brennstoffzuführungskanal 14 jedoch angedeutet. In Fig. 2 gibt ein Pfeil 15 die Strömungsrichtung des einströmenden gasförmigen Brennstoffes an.

Wie ferner aus den Fig. 1 und 2 ersichtlich, sind an den Leitblechen 10 im Einströmkanal 11 Rampen 16 angebracht, die sich in Richtung der einströmenden Verbrennungsluft auf den Einströmspalt 5 zu verdicken und die vor dem Einströmspalt 5 mit einer Abreisskante 17 enden. Die Einströmdüsen 13 sind im Bereich neben und/oder nach der Abreisskante 17 der Rampen 16 angeordnet. Die Einströmdüsen 13 sind im Bereich des einfachen bis etwa fünffachen hydraulischen Durchmessers der Rampen 16 angeordnet. Zudem ist der Abstand der Einströmdüsen 13 von der Abreisskante 17 vergleichsweise gross gegenüber dem Durchmesser der Einströmdüsen 13. Die von der Abreisskante 17 sich ablösende, wirbelnde Strömung der Verbrennungsluft ist in Fig. 2 durch einen Pfeil 18 dargestellt. Die Rampen 16 erstrecken sich in den Einströmkanal 11 hinein auf eine Länge, die etwa der drei- bis fünffachen Höhe des Einströmspaltes 5 entspricht. Das gleiche Mass ist gleichzeitig auch die Mindestlänge des Einströmkanals 11, wobei eine Verlängerung des Einströmkanals 11 über dieses Mindestmass hinaus eine Strömungsverbesserung mit sich bringen kann.

In Fig. 1 sind an jedem der Leitbleche 10 lediglich zwei Rampen 16 angegeben. Es ist jedoch vorteilhaft, die gesamte Länge der Leitbleche 10 mit derartigen Rampen 16 zu versehen, um so auch im engeren Teil des Brenners eine gute Vermischung des gasförmigen Brennstoffes mit der einströmenden Verbrennungsluft zu erreichen. Es ist auch möglich, nur den Teil des Brenners 1 mit Rampen 16 zu versehen, der dem Austritt in die Brennkammer benachbart ist, da in diesem Bereich eine besonders gute Vermischung des gasförmigen Brennstoffs mit der Verbrennungsluft wichtig ist.

Der in Fig. 2 angegebene Schnitt A-A ist in Fig. 3 dargestellt. Zwischen den Rampen 16 ist jeweils ein Zwischenraum 19 vorgesehen, der etwa gleich breit ist wie die Rampen 16. Brennstoffstrahlen 20 deuten an, in welchem Bereich hinter der Schnittebene die Einströmdüsen 13 den gasförmigen Brennstoff einbringen. Schematisch skizzierte Wirbel 21 zeigen die Stellen heftigster Verwirbelung der einströmenden Verbrennungsluft an. Die von den Rampen 16 erzeugten Wirbel sollen den Impuls der Brennstoffstrahlen 20 verstärken. Aus diesem Grund sind die Einströmdüsen 13 für den Brennstoffeintritt derart angeordnet, dass der Brennstoff in den Bereich der grössten radial nach innen gerichteten Luftgeschwindigkeitskomponenten im Bereich der Wirbel 21 gelangt. Die Breite der Zwischenräume 19 muss nicht in allen Anwendungsfällen der Breite der Rampen 16 entsprechen. Die optimalen Mischungsbedingungen lassen sich von Fall zu Fall einstellen, wenn der Brenner für bestimmte Anwendungen optimiert wird. So ist es auch möglich, Brenner so auszubilden, dass die Breite der Rampen 16 in Richtung auf den Brenneraustritt zu zunimmt.

Die Vermischung kann auch durch die Höhe der Abreisskante 17 beeinflusst werden. In der Regel wird die Abreisskante eine Höhe von etwa 25 % bis etwa 50 % der Höhe des Einströmspaltes 5 aufweisen. Auch diese Werte können für die jeweilige Anwendung des Brenners optimiert werden. Die Rampen 16 können jedoch auch durch gleich wirkende Einfräsungen in das Leitblech 10 ersetzt oder ergänzt werden, insbesondere bei der Ertüchtigung von bestehenden Anlagen könnte diese Variante vorteilhaft gewählt werden.

Die erfindungsgemässe Vorrichtung für die Vermischung zweier gasförmiger Komponenten lässt sich nicht nur, wie im Ausführungsbeispiel beschrieben, in Brennern oder ähnlichen Geräten vorteilhaft einsetzen, sie kann auch überall dort eingesetzt werden, wo eine besonders innige Vermischung zweier Gase verlangt wird. Es ist auch denkbar, mit dieser Vorrichtung verschiedene Dämpfe oder auch Dämpfe und Gase miteinander innig zu vermischen.

Zur Erläuterung der Wirkungsweise werden die Fig. 1 bis 3 etwas näher betrachtet. Der durch die Einströmdüsen 13 einströmende gasförmige Brennstoff wird der Verbrennungsluft beigemischt. Der Impuls der Strahlen des einströmenden, hochkalorischen Brennstoffs reicht für eine innige Vermischung der beiden Komponenten nicht aus. Es ist auch mit vernünftigem technischem Aufwand nicht möglich, diesen Impuls zu erhöhen. Die Rampen 16 mit der Abreisskante 17 im Einströmkanal 11 erzeugen im Einströmspalt 5 eine gezielte Anordnung von Längswirbeln, wie der Pfeil 18 und die Wirbel 21 andeuten. Diese Längswirbel treffen auf die Brennstoffstrahlen 20 und reissen den gasförmigen Brennstoff mit und sorgen für eine optimale Vermischung des Brennstoffs mit der Verbrennungsluft. Die eigentliche Verbrennung erfolgt in der bekannten Flammenfront 22 dieses Brennertyps. Eine Rückströmzone 23 bildet sich ebenfalls aus, welche die Flammenfront 22 stabilisiert. Die innige Vermischung der Brennstoffe mit der Verbrennungsluft führt bei diesem Brenner zu einer Verbrennung mit sehr geringer thermischer NOx-Erzeugung und einer guten Ausnutzung des Energieinhaltes der Brennstoffe.

## Patentansprüche

1. Vorrichtung für die Vermischung zweier gasförmiger Komponenten mit einem Einströmkanal (11), der in einen Einströmspalt (5) mündet und durch den die erste beider Komponenten einströmt, und mit Einströmdüsen (13), durch welche die zweite beider Komponenten im Bereich des Einströmspaltes (5) zugeführt wird, wobei im Bereich des Einströmkanals (11) Rampen (16) vorgesehen sind, die sich stromabwärts in Richtung Einströmspalt (5) verdicken und die im Einströmspalt (5) mit einer Wirbel (21) der ersten Komponente verursachenden Abreisskante (17) enden und wobei die Einströmdüsen (13) im Bereich neben und/oder nach der Abreisskante (17) der Rampen (16) angeordnet sind, dadurch gekennzeichnet,
- dass die Rampen einzeln und voneinander beabstandet angeordnet sind, und
- dass die Einströmdüsen (13) derart angeordnet sind, dass durch sie hindurch die zweite beider Komponenten in den Bereich der grössten radial nach innen gerichteten Geschwindigkeitskomponente der Wirbel (21) der ersten einströmenden Komponente gelangt.

2. Vorrichtung nach Anspruch 1, dadurch gekennzeichnet,
- dass die Einströmdüsen (13) etwa senkrecht zur Einströmungsrichtung der ersten einströmenden Komponente angeordnet sind.

3. Vorrichtung nach Anspruch 1, dadurch gekennzeichnet,
- dass die Einströmdüsen (13) im Bereich des einfachen bis etwa fünffachen hydraulischen Durchmessers der Rampen (16) angeordnet sind.

4. Vorrichtung nach einem der Ansprüche 1 bis 3, dadurch gekennzeichnet,
- dass der Abstand der Einströmdüsen (13) von der Abreisskante (17) vergleichsweise gross ist gegenüber dem Durchmesser der Einströmdüsen (13).

5. Vorrichtung nach einem der Ansprüche 1 bis 4, dadurch gekennzeichnet,
- dass die Rampen (16) sich stromaufwärts über eine Länge erstrecken, die etwa der drei- bis fünffachen Höhe des Einströmspaltes (5) entspricht, und
- dass die Abreisskante (17) eine Höhe von etwa 25 % bis etwa 50 % der Höhe des Einströmspaltes (5) aufweist.

6. Vorrichtung nach Anspruch 5, dadurch gekennzeichnet
- dass der Einströmkanal (11) sich stromaufwärts mindestens über eine Länge erstreckt, die der drei- bis fünffachen Höhe des Einströmspaltes (5) entspricht.

7. Vorrichtung nach einem der Ansprüche 1 bis 6, dadurch gekennzeichnet,
- dass die erste der beiden gasförmigen Komponenten vorwiegend Verbrennungsluft ist, und
- dass die zweite der beiden gasförmigen Komponenten ein gasförmiger oder gasförmig aufbereiteter Brennstoff ist.

8. Brenner für die Erzeugung von Heissgas, der mindestens zwei hohle, sich dem Brenneraustritt zu öffnende Teilkegelkörper (2,3) aufweist, deren parallel verlaufende Mittelachsen gegeneinander versetzt sind, und die mindestens zwei tangential verlaufende Einströmkanäle (11) und mindestens zwei Einströmspalte (5) bilden, dadurch gekennzeichnet,
- dass in jedem der mindestens zwei Einströmkanäle (11) mindestens eine der Vorrichtungen gemäss Anspruch 7 vorgesehen ist, und
- dass die Rampen (16) dieser Vorrichtungen vorwiegend in dem zum Brenneraustritt zu gelegenen Bereich des jeweiligen Einströmspaltes (5) angeordnet sind.

9. Brenner nach Anspruch 8, dadurch gekennzeichnet,
- dass jeweils an die, bezogen auf die Mittelachse des jeweiligen Teilkegelkörpers (2,3), äussere Kante (6) jedes Einströmspaltes (5) ein Leitblech (10) angefügt ist, welches die Aussenwand des Einströmkanals (11) bildet, und
- dass das Leitblech (10) als Träger für die Rampen (16) ausgebildet ist.

10. Brenner nach Anspruch 9, dadurch gekennzeichnet,
- dass zwischen den einzelnen Rampen (16) Zwischenräume (19) von etwa der gleichen Breite wie die Rampen (16) vorgesehen sind.

11. Brenner nach einem der Ansprüche 8 bis 10, dadurch gekennzeichnet,
- dass die Breite der Rampen (16) in Richtung auf den Brenneraustritt zu zunimmt.

## Claims

1. Device for mixing two gaseous components, having an inlet flow duct (11) which opens into an inlet flow gap (5) and through which the first of the two components enters and having inlet flow nozzles (13) in the region of the inlet flow gap (5), through which nozzles the second of the two components is supplied, ramps (16) being provided in the region of the inlet flow duct (11) which become thicker downstream, in the direction of the inlet flow gap (5) and end in the inlet flow gap (5) with a separation edge (17) which gives rise to vortices (21) in the first component, and the inlet flow nozzles (13) being located in the region near and/or after the separation edge (17) of the ramps (16), characterized in that
- the ramps are arranged individually and at a distance from one another and
- the inlet flow nozzles (13) are arranged in such a way that through them the second of the two components enters the region of the maximum radially inward velocity component of the vortices (21) of the first component flowing in.

2. Device according to Claim 1, characterized in that
- the inlet flow nozzles (13) are arranged approximately perpendicular to the inflow direction of the first component flowing in.

3. Device according to Claim 1, characterized in that
- the inlet flow nozzles (13) are in the region located between one and approximately five times the hydraulic diameter of the ramps (16).

4. Device according to one of Claims 1 to 3, characterized in that
- the distance between the inlet flow nozzles (13) and the separation edge (17) is relatively large compared with the diameter of the inlet flow nozzles (13).

5. Device according to one of Claims 1 to 4, characterized in that
- the ramps (16) extend upstream over a length which corresponds approximately to between three and five times the height of the inlet flow gap (5), and
- the separation edge (17) has a height between approximately 25% and approximately 50% of the height of the inlet flow gap (5).

6. Device according to Claim 5, characterized in that
- the inlet flow duct (11) extends upstream over at least the length corresponding to between three and five times the height of the inlet flow gap (5).

7. Device according to one of Claims 1 to 6, characterized in that
- the first of the two gaseous components is mainly combustion air, and
- the second of the two gaseous components is a gaseous fuel or a fuel prepared in gaseous form.

8. Burner for the generation of hot gas, which has at least two hollow partial conical bodies (2, 3) which open towards the burner outlet, whose parallel central axes are offset relative to one another, and which form at least two tangentially extending inlet flow ducts (11) and at least two inlet flow gaps (5), characterized in that
- at least one of the devices according to Claim 7 is provided in each of the inlet flow ducts (11), of which there are at least two, and
- in that the ramps (16) of these devices are arranged predominantly in that region of the respective inlet flow gap (5) which lies towards the burner outlet.

9. Burner according to Claim 8, characterized in that
- one guide plate (10) is attached at the outer edge (6) (with respect to the central axis of the respective partial conical body (2,3)) of each inlet flow gap (5) and forms the outer wall of the inlet flow duct (11), and
- the guide plate (10) is designed as the support for the ramps (16).

10. Burner according to Claim 9, characterized in that
- intermediate spaces (19) of approximately the same width as the ramps (16) are provided between the individual ramps (16).

11. Burner according to one of Claims 8 to 10, characterized in that
- the width of the ramps (16) increases in the direction of the burner outlet.

## Revendications

1. Dispositif pour le mélange de deux composants gazeux avec un canal d'admission (11), qui débouche dans une fente d'admission (5) et par lequel pénètre le premier des deux composants, et avec des gicleurs d'admission (13) par lesquels le second des deux composants est introduit dans la région de la fente d'admission (5), dans lequel il est prévu dans la région du canal d'admission (11) des rampes (16) qui s'épaississent vers l'aval en direction de la fente d'admission (5) et qui se terminent dans la fente d'admission (5) par une arête de décollement (17) provoquant des tourbillons (21) du premier composant, et dans lequel les gicleurs d'admission (13) sont disposés dans la région située à côté de et/ou après l'arête de décollement (17) des rampes (16), caractérisé en ce que
- les rampes (16) sont disposées isolément et à distance l'une de l'autre, et en ce que
- les gicleurs d'admission (13) sont disposés de telle façon qu'à travers eux, le second des deux composants parvienne dans la région de la plus grande composante de vitesse orientée radialement vers l'intérieur, des tourbillons (21) du premier composant entrant.

2. Dispositif suivant la revendication 1, caractérisé en ce que
- les gicleurs d'admission (13) sont disposés sensiblement perpendiculairement à la direction d'entrée du premier composant entrant.

3. Dispositif suivant la revendication 1, caractérisé en ce que
- les gicleurs d'admission (13) sont disposés dans la région comprise entre une fois et environ cinq fois le diamètre hydraulique des rampes (16).

4. Dispositif suivant l'une des revendications 1 à 3, caractérisé en ce que
- la distance entre les gicleurs d'admission (13) et l'arête de décollement (17) est relativement grande par rapport au diamètre des gicleurs d'admission (13).

5. Dispositif suivant l'une des revendications 1 à 4, caractérisé en ce que
- les rampes (16) s'étendent vers l'amont sur une longueur qui correspond environ à trois à cinq fois la hauteur de la lente d'admission (5), et en ce que
- l'arête de décollement (17) présente une hauteur d'environ 25 % à environ 50 % de la hauteur de la fente d'admission (5).

6. Dispositif suivant la revendication 5, caractérisé en ce que
- le canal d'admission (11) s'étend vers l'amont au moins sur une longueur qui correspond à trois à cinq fois la hauteur de la lente d'admission (5).

7. Dispositif suivant l'une des revendications 1 à 6, caractérisé en ce que
- le premier des deux composants gazeux est principalement l'air de combustion, et en ce que
- le second des deux composants gazeux est un combustible gazeux ou gazéifié.

8. Brûleur pour la production de gaz chaud, qui présente au moins deux corps coniques partiels (2, 3) creux s'ouvrant vers la sortie du brûleur, dont les axes centraux parallèles sont décalés l'un par rapport à l'autre, et qui forment au moins deux canaux d'admission (11) orientés tangentiellement et au moins deux lentes d'admission (5), caractérisé en ce que
- dans chacun des au moins deux canaux d'admission (11) il est prévu au moins un des dispositifs suivant la revendication 7, et en ce que
- les rampes (16) de ces dispositifs sont disposées principalement dans la région de la fente d'admission (5) respective, située vers la sortie du brûleur.

9. Brûleur suivant la revendication 8, caractérisé en ce que
- à l'arête extérieure (6) de chaque fente d'admission (5), par rapport à l'axe central du corps conique partiel (2,3) respectif, est adjoint un déflecteur (10), qui forme la paroi externe du canal d'admission (11), et en ce que
- le déflecteur (10) constitue un support pour les rampes (16).

10. Brûleur suivant la revendication 9, caractérisé en ce que
- entre les rampes individuelles (16), il est prévu des espaces intermédiaires (19) ayant sensiblement la même largeur que les rampes (16).

11. Brûleur suivant l'une des revendications 8 à 10, caractérisé en ce que
- la largeur des rampes (16) augmente en direction de la sortie du brûleur.
